# EUROPÄISCHE PATENTSCHRIFT

(11) **EP 0 769 994 B1**
(45) Veröffentlichungstag und Bekanntmachung des Hinweises auf die Patenterteilung: **24.02.1999**
(21) Anmeldenummer: 95920854.7
(22) Anmeldetag: 22.05.1995
(51) Int. Cl.: B26B 19/04

(54) **UNTERMESSER FÜR EINEN TROCKENRASIERAPPARAT**
LOWER CUTTER FOR AN ELECTRIC RAZOR
LAME INFERIEURE DE RASOIR ELECTRIQUE

(30) Priorität: 05.07.1994 DE 4423503
(43) Veröffentlichungstag der Anmeldung: 02.05.1997
(73) Patentinhaber: Braun Aktiengesellschaft, Frankfurt am Main (DE)
(72) Erfinder: OHLE, Manfred, D-74731 Walldürn (DE); WOJCIECHOWSKI, Carlo, D-63165 Mühlheim (DE); STASSEN, Bernd, D-65510 Idstein (DE)
(86) Internationale Anmeldenummer: EP9501936
(87) Internationale Veröffentlichungsnummer: WO9601169

(56) Entgegenhaltungen:
- EP-A- 0 080 303
- GB-A- 526 677

## Beschreibung

Die Erfindung bezieht sich auf ein Untermesser für einen mit einem Obermesser ausgestatteten Scherkopf eines Trockenrasierapparates, mit mehreren, parallel zueinander vorgesehenen Messerblättern, die mittels in einem länglichen Profilstab, im wesentlichen quer zu dessen Längserstreckung vorgesehener Einschnitte gebildet sind, wobei die Enden der Einschnitte bogenförmig ausgebildet sind und eine von dem Scheitelpunkt jedes bogenförmigen Endes jedes Einschnittes ausgehende, in Richtung zu einer Scheitellinie des Profilstabes führende Verminderung der Wanddicke jedes Messerblattes vorgesehen ist.

Ein Untermesser der eingangs genannten Art ist bekannt - siehe Bedienungsanleitung für die Trockenrasierapparate "Braun Flex Control 4515 universal", Braun Flex Control 4520 universal" und "Braun Flex Control 4525 universal", Druckvermerk 5-585-075/XI-91, Seite 3. Bei diesen bekannten Trockenrasierapparaten sind auf einem Kupplungsstück zwei aus einem länglichen, rohrförmigen Profilstab hergestellte Untermesser angeordnet. Die Messerblätter des jeweiligen Untermessers sind mittels von einer Scheitellinie des rohrförmigen Profilstabs aus eingebrachter Einschnitte gebildet. Die durch parallel zueinander verlaufende Einschnitte hergestellten Messerblätter weisen parallel zueinander verlaufende Seitenwände auf, wodurch die Wanddicke eines Messerblattes bis zu den bogenförmigen Enden eines jeden Einschnittes gleichmäßig dick ausgebildet ist. Das Ende eines jeden Einschnittes ist halbkreisförmig ausgebildet mit einem Radius, der dem halben Abstand zweier benachbarter Messerblätter zueinander entspricht. Bei aus Profilstäben hergestellten Untermessern beträgt die Wanddicke eines Messerblattes 0,2 mm und darüber. Wanddicken von Messerblättern der genannten Größe wirken sich nachteilig auf das Schneidverhalten von Untermessern aus.

Ein Untermesser der eingangs genannten Art ist auch aus der EP-A-80303 bekannt.

Aufgabe der Erfindung ist es, das Schneidverhalten eines Untermessers der eingangs genannten Art zu verbessern.

Nach der Erfindung wird diese Aufgabe bei einem Untermesser der eingangs genannten Art dadurch gelöst, daß sich die Verminderung der Wanddicke D vom Scheitelpunkt SP bis zur Scheitellinie SL erstreckt.

Eine weitere Lösung der Aufgabe nach der Erfindung besteht darin, daß sich die Verminderung der Wanddicke D vom Scheitelpunkt SP aus über einen Bereich B erstreckt, der größer ist als der halbe Abstand A, den zwei benachbarte Messerblätter im Bereich der Scheitellinie SL zueinander einnehmen, und daß die geometrische Querschnittsform des Bereiches B mittels einer Aneinanderreihung mehrerer Radien bestimmt ist.

Eine weitere Lösung der Aufgabe nach der Erfindung besteht darin, daß sich die Verminderung der Wanddicke D vom Scheitelpunkt SP aus über einen Bereich B erstreckt, dessen geometrische Querschnittsform im wesentlichen parabelförmig ausgebildet ist.

Eine weitere Lösung der Aufgabe nach der Erfindung besteht darin, daß sich die Verminderung der Wanddicke D vom Scheitelpunkt SP aus über einen Bereich B erstreckt, dessen geometrische Querschnittsform im wesentlichen ellipsenförmig ausgebildet ist.

Die Lösungen nach der Erfindung bringen eine Vielzahl von Vorteilen mit sich. Die im Vergleich zum eingangs genannten, bekannten Untermesser über den halben Abstand A zweier benachbarter Messerblätter hinausgehende, in Richtung Scheitellinie SL des Profilstabes vorgesehene Verminderung der Wanddicke D der Messerblätter nach der Erfindung hat zur Folge, daß Untermesser mit Wanddicken D der Messerblätter kleiner als 0,2 mm, kleiner als 0,15 mm und sogar kleiner als 0,1 mm, ohne Bruchgefahr hergestellt werden können. Weiterhin hat diese nach der Erfindung über einen größeren Bereich erzielte Verkleinerung der Wanddicke D der Messerblätter eine kleinere Überdeckung der Messerblätter mit den Schneidlöchern des Obermessers eines Scherkopfes zur Folge, wodurch der Einfädelvorgang von Haaren in die Schneidlöcher des Obermessers erheblich begünstigt wird. Auf diese Weise wird das Schneidergebnis des Trockenrasierapparates wesentlich verbessert. Die, ausgehend von der Scheitellinie SL eines Messerblattes zum Scheitelpunkt SP eines Einschnittes bewirkte Vergrößerung der Wanddicke D eines Messerblattes, verhindert einen Bruch der Messerblätter unter Schneidbelastung während des Gebrauches des Trockenrasierapparates. Darüber hinaus hat sich gezeigt, daß sich durch die nach den Erfindungen über einen größeren Bereich B vorgesehene Verminderung der Wanddicke D des Messerblattes in Richtung Scheitellinie SL, eine höhere Flexibilität des Messerblattes einstellt, als dies im Vergleich zu einem Messerblatt, dessen Wanddicke D von der Scheitellinie SL bis zum kreisförmig ausgebildeten Ende eines Einschnittes eine gleichmäßige Dicke aufweist, der Fall ist. Dies führt zu einem günstigeren Schwingverhalten der Messerblätter eines Untermessers nach der Erfindung und bewirkt eine verbesserte Schneidleistung des Untermessers im Zusammenwirken mit dem Obermesser eines Scherkopfes eines Trockenrasierapparates. Ein weiterer Vorteil nach den Erfindungen ergibt sich aus den durch die Verminderung der Wanddicke D der Messerblätter ableitbaren geometrischen Querschnittsformen an Einschnitten, die formbedingt mangels Ecken und/oder Knicklinien in den jeweiligen Seitenwänden der Messerblätter eine leichte Reinigung der Messerblätter von anhaftendem Haarstaub, beispielsweise mittels einer Bürste, ermöglichen.

Nach einer weiteren Ausführungsform der Erfindung ist vorgesehen, daß der Einschnitt in wenigstens zwei Bereiche B und C mit unterschiedlichen geometrischen Querschnittsformen unterteilt ist.

In weiterer Ausgestaltung der Erfindung ist vorgesehen, daß die geometrische Querschnittsform des Bereiches C im wesentlichen rechteckförmig ausgebildet ist. Alternativ zu dieser Ausführungsform kann die Querschnittsform des Bereiches C auch im wesentlichen trapezförmig ausgebildet sein.

Um sicherzustellen, daß bei einer Schneidbelastung der Messerblätter während der Rasur keine Brüche von Messerblättern auftreten, zeichnet sich eine Ausführungsform nach der Erfindung durch bogenartige Übergänge von unterschiedlichen geometrischen Querschnittsformen benachbarter Bereiche B und C aus.

Eine sehr geringe Überdeckung der Messerblätter im Bereich der Scheitellinie SL mit den Schneidlöchern eines Obermessers wird dadurch erzielt, daß die Wanddicke D eines durch zwei Einschnitte gebildeten Messerblattes im Bereich der Scheitellinie kleiner als 0,15 mm ausgebildet ist. Vorzugsweise beträgt die Tiefe der Einschnitte von der Scheitellinie aus mindestens den halben Durchmesser des Profilstabes.

Nach einer bevorzugten Ausführungsform der Erfindung ist der Profilstab aus einem Hohlkörper gebildet.

In der nachfolgenden Beschreibung und den Zeichnungen sind einige Ausführungsbeispiele dargestellt.

Es zeigen:
- Fig. 1: eine Explosionsdarstellung von Bauelementen eines Trockenrasierapparates in Perspektive,
- Fig. 2: ein Untermesser mit einer Vielzahl von parallel zueinander vorgesehenen Messerblättern,
- Fig. 2a: ein Untermesser nach Fig. 2, mit einem rohrförmigen Querschnittsprofil,
- Fig. 3: eine geometrische Querschnittsform von Einschnitten und daraus resultierenden Wanddicken von Messerblättern,
- Fig. 4: eine weitere Ausführungsform einer geometrischen Querschnittsform eines Einschnittes und der daraus ableitbaren Wanddicke eines Messerblattes,
- Fig. 5: eine weitere Ausführungsform einer geometrischen Querschnittsform eines Einschnittes und der daraus ableitbaren Wanddicke eines Messerblattes,
- Fig. 6: eine weitere Ausführungsform einer geometrischen Querschnittsform eines Einschnittes und derdaraus ableitbaren Wanddicke eines Messerblattes,
- Fig. 7: eine weitere Ausführungsform einer geometrischen Querschnittsform eines Einschnittes und der daraus ableitbaren Wanddicke eines Messerblattes,
- Fig. 8: eine geometrische Querschnittsform eines Profilstabes,
- Fig. 9: eine weitere geometrische Querschnittsform eines Profilstabes,
- Fig. 10: eine weitere geometrische Querschnittsform eines Profilstabes.

Fig. 1 zeigt eine perspektivische Darstellung eines Trockenrasierapparates 4, dessen Gehäuse mit 9, der Ein- und Ausschalter mit 10, das Langhaarschneidsystem mit 11, die Gehäuseoberseite mit 12, die in der Gehäuseoberseite 12 vorgesehene Öffnung mit 13, den am Kupplungselement 14 vorgesehenen Antriebsstift mit 15, die in Verlängerung der Gehäuseschmalseiten 16 verlaufenden Tragarme mit 17 und das zwischen den beiden Tragarmen 17 um eine Achse X-X schwenkbar gelagerte Scherkopfsystem mit SK bezeichnet. Die Tragarme 17 sind Bestandteil eines aus Kunststoff bestehenden Gehäusekopfteils oder unmittelbar am Gehäuse 9 angeformt (nicht dargestellt).

Abweichend von dieser Darstellung nach Fig. 1, kann das Scherkopfsystem SK auch unbeweglich auf dem Gehäuse 9 eines Trockenrasierapparates 4 angeordnet sein.

Das Scherkopfsystem SK zeigt ein Paar von parallel zueinander verlaufenden Scherköpfen 3, die durch zwei Untermesser 1, sowie durch diese Untermesser 1 umgebende Obermesser 2 gebildet sind. Das Obermesser 2 kann beispielsweise durch eine oder zwei in einem Wechselrahmen 18 gewölbt eingespannte Scherfolie 19 zusammengesetzt sein. Zum Schutz der Obermesser 2 dient eine auf den Wechselrahmen 18 aufsetzbare Schutzkappe 20. Die Untermesser 1 sind auf einem gemeinsamen Kupplungselement 14 federnd gelagert. Das Kupplungselement 14 ist mit einem Antriebsstift 15 über die Öffnung 13 im Gehäuse 9 vorgesehenen elektrischen Antrieb gekoppelt.

Fig. 2 zeigt eine Ausführungsform eines Untermessers 1. Das Untermesser 1 besteht aus einem länglichen, das heißt quer zur Längserstreckung des Trockenrasierapparates 4 verlaufenden Profilstab 6. Der Profilstab 6 kann aus einem massiven Stab -siehe Fig. 10- oder aus einem stabförmigen Hohlkörper, z. B. einem Rohr -siehe Fig. 2a- oder aus einem, eine U-Form bildenden stabförmigen Körper -siehe Fig. 8 oder Fig. 9- bestehen. Die Querschnittsform des Profilstabes 6 kann kreisrund, quadratisch, T-förmig, doppel T-förmig oder U-förmig gestaltet sein.

Eine Ausführungsform eines Profilstabes 6 zur Herstellung eines Untermessers 1 wird im folgenden anhand der Fig. 2a näher erläutert. Bei diesem Ausführungsbeispiel besteht der Profilstab 6 aus einem rohrförmigen Körper mit einem Rohraußendurchmesser von ca. 6,5 mm und einem Rohrinnendurchmesser von ca. 4,4 mm, das heißt mit einer Rohrdicke von ca. 1 mm. In diesen rohrförmigen Profilstab 6 sind quer zu dessen Längserstreckung, von einer Scheitellinie SL aus, eine Vielzahl von Einschnitten 7, beispielsweise mittels eines Schleifverfahrens, eingebracht, wodurch die Messerblätter 5 gebildet werden. Die Enden 8 der Einschnitte 7 sind bogenförmig ausgebildet, wobei der äußerste Punkt auf der Bogenlinie als Scheitelpunkt SP bezeichnet ist -siehe Fig. 3-. Ausgehend von einer, für alle Messerblätter 5 gemeinsamen Scheitellinie SL, ist die Tiefe der Einschnitte 7 von dieser Scheitellinie SL zu den Scheitelpunkten SP der bogenförmig ausgebildeten Enden der Einschnitte 7 derart bemessen, daß diese in etwa dem halben Außendurchmesser D2 des rohrförmigen Profilstabes 6 entspricht. An der der Scheitellinie SL gegenüberliegenden Seite des rohrförmigen Profilstabes 6 ist ein Kupplungselement 14 befestigt, zwecks Übertragung der Antriebsbewegung auf das Untermesser 1. Einzelheiten der Messerblattausbildung bzw. der aus der geometrischen Form der Einschnitte 7 ableitbaren Wanddicke D der Messerblätter 5 des in Fig. 2 und Fig. 2a dargestellten Untermessers sind in Fig. 3 dargestellt und werden im folgenden näher beschrieben.

Fig. 3 zeigt drei Messerblätter 5, die mittels vier in den rohrförmigen Profilstab 6 -siehe Fig. 2 und Fig. 2a- eingebrachter Einschnitte 7 hergestellt wurden. Die Wanddicke D eines jeden Messerblattes 5 ist gekennzeichnet durch eine vom jeweiligen Scheitelpunkt SP eines bogenförmigen Endes 8 eines Einschnittes 7 ausgehende, in Richtung zur Scheitellinie SL des Profilstabes 6 führende, zunehmende Verminderung der Wanddicke D eines Messerblattes 5, wobei sich diese Verminderung der Wanddicke D vom Scheitelpunkt SP bis zur Scheitellinie SL erstreckt. Aus der Verminderung der Wanddicke D vom Scheitelpunkt SP in Richtung Scheitellinie SL resultiert eine entsprechende zunehmende Vergrößerung der Spaltbreite eines Einschnittes 7 von dessen Ende 8 zur Scheitellinie SL. Die geometrische Querschnittsform des Einschnittes 7 ist bei der Ausführungsform nach Fig. 3 über den vom Scheitelpunkt SP bis zur Scheitellinie SL führenden Bereich B in zwei Segmente S1 und S2 unterteilt, die jeweils unterschiedliche Querschnittsformen aufweisen. Das das Ende 8 des Einschnittes 7 bildende Segment S1 weist eine an sich bekannte halbkreisförmige Querschnittsform auf und das daran anschließende Segment S2 weist eine daran anschließende, im Bereich der Scheitellinie SL endende, trapezförmige Querschnittsform auf. Die Neigung der an den Halbkreisbogen des Segmentes S1 anschließenden, schräg nach außen verlaufenden Trapezseiten beträgt ungefähr 1°. Mittels einer derartigen Kombination von unterschiedlichen geometrischen Querschnittsformen von parallel zueinander vorgesehenen Einschnitten 7 in einem rohrförmigen Profilstab 6, wird ausgehend vom Scheitelpunkt SP eine kantenfreie bzw. absatzfreie bzw. knickfreie Verminderung der Wanddicke D der Messerblätter 5 auf eine besonders dünne Wanddicke D erzielt. Mittels einer derartigen geometrischen Querschnittsform des Einschnittes 7 ist es möglich, Messerblätter 5 mit einer Wanddicke D < 0,2 mm und sogar Messerblattdicken < 0,1 mm herzustellen, ohne daß diese Messerblätter 5 im Verlauf der Herstellung, und auch später beim Gebrauch eines mit einem derartigen Untermesser 1 ausgestatteten Trockenrasierapparates 4 abbrechen.

Fig. 4 zeigt eine weitere Ausführungsform eines Untermessers 1 mit einer von der Ausführungsform nach Fig. 3 abweichenden geometrischen Querschnittsform der Einschnitte 7 und somit der davon abhängigen, sich über einen größeren Bereich vollziehenden Verminderung der Wanddicke D der Messerblätter 5. Der vom Scheitelpunkt SP eines Einschnittes 7 ausgehende Bereich B ist parabelförmig ausgebildet. Der daran anschließende, bis zur Scheitellinie SL führende Bereich C ist rechteckförmig ausgebildet. Diese Rechteckform des Bereiches C hat zur Folge, daß sämtliche Seitenwände 21 und 22 der Messerblätter 5, über dem Bereich C parallel zueinander verlaufen. Ausgehend vom Scheitelpunkt SP erstreckt sich der parabelförmig ausgebildete Bereich B über eine Länge, die größer ist als das Maß des Abstandes A. Bei Anlage des Untermessers 1 an einem Obermesser 2 beträgt der Schneidwinkel α 90°, während er bei dem Ausführungsbeispiel nach Fig. 3 aufgrund der trapezartigen Geometrie des Segmentes S2 geringfügig größer als 90° -z. B. 91°- ausgebildet ist.

Fig. 5 zeigt eine weitere Ausführungsform eines Untermessers 1, bei dem beispielsweise abweichend von der Ausführungsform nach Fig. 4, die geometrische Querschnittsform des Bereiches B zum Zwecke der Verminderung der Wanddicke D über einen halben Abstand A hinaus, den zwei benachbarte Messerblätter 5 im Bereich der Scheitellinie SL zueinander einnehmen, ellipsenförmig ausgebildet ist.

Bei der Ausführungsform nach Fig. 6 sind beispielsweise zwei durch drei Einschnitte 7 gebildete Messerblätter 5 dargestellt. Abweichend von den in Fig. 4 und Fig. 5 dargestellten und beschriebenen Ausführungsformen, ist bei der Ausführungsform nach Fig. 6 die geometrische Querschnittsform des Bereiches B mittels einer Aneinanderreihung mehrerer Radien, von denen hier beispielsweise zwei Radien R1 und R2 dargestellt sind, bestimmt. Der Mittelpunkt derartiger Radien kann sowohl auf der die geometrische Querschnittsform eines Einschnittes 7 in zwei kongruente Hälften teilende Symmetrieachse SA, als auch außerhalb dieser Symmetrieachse SA, siehe Radius R2, liegen. Mittels einer Aneinanderreihung einer größeren Anzahl unterschiedlich großer Radien R1, R2, R3 ... RN, siehe Ausführungsform nach Fig. 7, ist ein kantenfreier bzw. knickfreier bzw. absatzfreier, das heißt bogenförmiger Verlauf der Seitenwände 21, 22 der Messerblätter 5 über die Erstreckungsrichtung des Bereiches B vom Scheitelpunkt SP in Richtung Scheitellinie SL gewährleistet.

Fig. 8 zeigt eine weitere Ausführungsform eines, aus einem länglichen Profilstab 6 hergestellten Untermessers 1. Der Profilstab 6 ist aus im wesentlichen eine U-Form bildenden Wänden W1, W2 und W3 gebildet. Der Profilstab 6 weist eine gekrümmte Schneidfläche SF1 auf, mit einer gemeinsamen Scheitellinie SL für sämtliche von dieser Scheitellinie SL aus in den Profilstab 6 eingebrachte Einschnitte 7. Die gekrümmte Wand W1 kann beispielsweise die Form eines Halbkreisbogens oder einer Parabel aufweisen, wobei die anschließenden Wände W2 und W3 beispielsweise parallel oder schräg zueinander verlaufend vorgesehen sein können. Durch Einbringung von sich von der Scheitellinie SL bis zu den Scheitelpunkten SP erstreckenden Einschnitten 7 mit geometrischen Querschnittsformen, wie diese in Bezug auf die Fig. 2 bis Fig. 7 beschrieben sind, ergeben sich Messerblätter 5 mit einer von den Scheitelpunkten SP zur Scheitellinie SL des Profilstabes führenden, sich über einen größeren Bereich erstreckenden Verminderung der Wanddicke D.

Fig. 9 zeigt ein aus einem Profilstab 6 hergestelltes Untermesser 1, dessen eine U-Form bildende Wände W1, W2 und W3 im wesentlichen rechtwinklig zueinander ausgerichtet sind. Abweichend von Fig. 8 ist bei der Ausführungsform nach Fig. 9 die Wand W1 ebenflächig ausgebildet, wodurch eine ebene Schneidfläche SF2 gebildet wird, deren Mittellinie als Scheitellinie SL für die Einschnitte 7 vorgesehen ist.

Fig. 10 zeigt eine weitere Ausführungsform eines Untermessers 1, das aus einem ein T-Profil aufweisenden Profilstab 6 gebildet ist. Von der ebenen Schneidfläche SF2 aus sind mehrere, die Wand W1 durchsetzende und in die Wand W2 teilweise hineinragende Einschnitte 7 vorgesehen, deren von der Scheitellinie SL bis zu den Scheitelpunkten SP der jeweiligen Einschnitte 7 reichende Tiefe T mindestens dem halben Durchmesser des Profilstabes 6 beträgt, gemessen von der Scheitellinie SL zu einer dieser gegenüberliegenden äußeren Wand des Profilstabes 6. Abweichend von den Ausführungsformen nach den Fign. 2 bis 7, besteht die Ausführungsform nach Fig. 10 nicht aus einem Hohlkörper, sondern aus einem massiven Profilstab 6.

## Patentansprüche

1. Untermesser (1) für einen mit einem Obermesser (2) ausgestatteten Scherkopf (3) eines Trockenrasierapparates (4), mit mehreren parallel zueinander vorgesehenen Messerblättern (5), die mittels in einem länglichen Profilstab (6), im wesentlichen quer zu dessen Längserstreckung, vorgesehener Einschnitte (7) gebildet sind, wobei die Enden (8) der Einschnitte (7) bogenförmig ausgebildet sind und eine von dem Scheitelpunkt (SP) jedes bogenförmigen Endes (8) jedes Einschnittes (7) ausgehende, in Richtung zu einer Scheitellinie (SL) des Profilstabes (6) führende Verminderung der Wanddicke (D) jedes Messerblattes (5) vorgesehen ist, dadurch gekennzeichnet, daß sich die Verminderung der Wanddicke (D) vom Scheitelpunkt (SP) bis zur Scheitellinie (SL) erstreckt (Fig. 2, 2a, 3).

2. Untermesser nach dem Oberbegriff des Patentanspruchs 1, dadurch gekennzeichnet, daß sich die Verminderung der Wanddicke (D) vom Scheitelpunkt (SP) aus über einen Bereich (B) erstreckt, der größer ist als der halbe Abstand (A), den zwei benachbarte Messerblätter (5, 5) im Bereich der Scheitellinie (SL) zueinander einnehmen, und daß die geometrische Querschnittsform des Bereiches (B) mittels einer Aneinanderreihung mehrerer Radien (R1, R2, R3 ...RN) bestimmt ist.

3. Untermesser nach dem Oberbegriff des Patentanspruchs 1, dadurch gekennzeichnet, daß sich die Verminderung der Wanddicke (D) vom Scheitelpunkt (SP) aus über einen Bereich (B) erstreckt, dessen geometrische Querschnittsform im wesentlichen parabelförmig ausgebildet ist.

4. Untermesser nach dem Oberbegriff des Patentanspruchs 1, dadurch gekennzeichnet, daß sich die Verminderung der Wanddicke (D) vom Scheitelpunkt (SP) aus über einen Bereich (B) erstreckt, dessen geometrische Querschnittsform im wesentlichen ellipsenförmig ausgebildet ist.

5. Untermesser nach einem der Ansprüche 2 bis 4, dadurch gekennzeichnet, daß der Einschnitt (7) in wenigstens zwei Bereiche (B und C) mit unterschiedlichen geometrischen Querschnittsformen unterteilt ist.

6. Untermesser nach Anspruch 5, dadurch gekennzeichnet, daß die geometrische Querschnittsform des Bereiches (C) im wesentlichen rechteckförmig ausgebildet ist.

7. Untermesser nach Anspruch 5, dadurch gekennzeichnet, daß die geometrische Quer-schnittsform des Bereiches (C) im wesentlichen trapezförmig ausgebildet ist.

8. Untermesser nach einem der vorhergehenden Ansprüche, gekennzeichnet durch einen bogenartigen Übergang von unterschiedlichen geometrischen Querschnittsformen benachbarter Bereiche (B, C).

9. Untermesser nach einem der vorhergehenden Ansprüche, dadurch gekennzeichnet, daß die Wanddicke (D) eines durch zwei Einschnitte (7) gebildeten Messerblattes (5) im Bereich der Scheitellinie (SL) kleiner als 0,15 mm, vorzugsweise etwa 0,1 mm, ausgebildet ist.

10. Untermesser nach einem der vorhergehenden Ansprüche, dadurch gekennzeichnet, daß die Tiefe (T) der Einschnitte (7), von der Scheitellinie (SL) aus, mindestens den halben Durchmesser des Profilstabes (6) beträgt.

11. Untermesser nach einem der vorhergehenden Ansprüche, dadurch gekennzeichnet, daß der Profilstab (6) aus einem Hohlkörper gebildet ist.

## Claims

1. An inner cutter (1) for a shaving head (3) provided with an outer cutter (2), of a dry shaving apparatus (4), said inner cutter including several cutter blades (5) in parallel relative alignment which are formed by means of slots (7) cut into an elongate bar (6) essentially transversely to the bar's longitudinal extent, with the ends (8) of the slots (7) being of an arcuate configuration and each cutter blade (5) being provided with a wall thickness (D) that diminishes from the vertex (SP) of each arcuate end (8) of each slot (7) in the direction of a crest line (SL) of the bar (6), characterized in that the reduction of wall thickness (D) extends from the vertex (SP) to the crest line (SL) (FIGS. 2, 2a, 3).

2. An inner cutter according to the prior-art portion of patent claim 1, characterized in that the reduction of wall thickness (D) from the vertex (SP) covers an area (B) which is greater than half the relative distance (A) of two adjacent cutter blades (5, 5) in the area of the crest line (SL), and that the geometric form of cross-section of said area (B) is determined by means of a series arrangement of several radii (R1, R2, R3...RN).

3. An inner cutter according to the prior-art portion of patent claim 1, characterized in that the reduction of wall thickness (D) from the vertex (SP) covers an area (B) whose geometric form of cross-section is essentially parabolic.

4. An inner cutter according to the prior-art portion of patent claim 1, characterized in that the reduction of wall thickness (D) from the vertex (SP) covers an area (B) whose geometric form of cross-section is essentially elliptical.

5. An inner cutter according to any one of the claims 2 to 4, characterized in that the slot (7) is subdivided into at least two areas (B and C) of differing geometric forms of cross-section.

6. An inner cutter according to claim 5, characterized in that the geometric form of cross-section of area (C) is essentially rectangular.

7. An inner cutter according to claim 5, characterized in that the geometric form of cross-section of area (C) is essentially trapezoidal.

8. An inner cutter according to any one of the preceding claims, characterized by an arcuate transition of differing geometric forms of cross-section of adjacent areas (B, C).

9. An inner cutter according to any one of the preceding claims, characterized in that the wall thickness (D) of a cutter blade (5) formed by two slots (7) is less than 0.15 mm, preferably 0.1 mm, approximately, in the area of the crest line (SL).

10. An inner cutter according to any one of the preceding claims, characterized in that the depth (T) of the slots (7) from the crest line (SL) amounts to at least half the diameter of the bar (6).

11. An inner cutter according to any one of the preceding claims, characterized in that the bar (6) is fabricated from a hollow body.

## Revendications

1. Couteau inférieur (1) pour une tête de cisaillage (3), équipée d'un couteau supérieur (2), d'un appareil de rasage à sec, comportant plusieurs lames de couteau (5) qui sont prévues parallèles l'une à l'autre et sont formées au moyen d'entailles (7) prévues dans une tige profilée allongée (6), sensiblement transversalement à son extension longitudinale, dans lequel les extrémités (8) des entailles (7) sont en forme d'arc et dans lequel est prévue une diminution, partant du sommet (SP) de chaque extrémité en forme d'arc (8) de chaque entaille (7) et allant en direction d'une ligne supérieure (SL) de la tige profilée (6), de l'épaisseur de paroi (D) de chaque lame de couteau (5), caractérisé par le fait que la diminution de l'épaisseur de paroi (D) s'étend du sommet (SP) jusqu'à la ligne supérieure (SL) (figures 2, 2a, 3).

2. Couteau inférieur selon le préambule de la revendication 1, caractérisé par le fait que la diminution de l'épaisseur de paroi (D) s'étend, depuis le sommet (SP) sur une zone (B) qui est supérieure à la demi-distance (A) qui sépare l'une de l'autre deux lames de couteau voisines (5, 5) au voisinage de la ligne supérieure (SL) et que la forme géométrique de la section de la zone (B) est déterminée au moyen d'une juxtaposition de plusieurs rayons (R1, R2, R3 ... RN).

3. Couteau inférieur selon le préambule de la revendication 1, caractérisé par le fait que la diminution de l'épaisseur de paroi (D) s'étend, depuis le sommet (SP), sur une zone (B) dont la forme géométrique de section est de forme parabolique.

4. Couteau inférieur selon le préambule de la revendication 1, caractérisé par le fait que la diminution de l'épaisseur de paroi (D) s'étend, depuis le sommet (SP), sur une zone (B) dont la forme géométrique de section est sensiblement hélicoïdale.

5. Couteau inférieur selon l'une des revendications 2 à 4, caractérisé par le fait que l'entaille (7) est divisée en au moins deux zones (B et C) de formes géométriques de section différentes.

6. Couteau inférieur selon la revendication 5, caractérisé par le fait que la forme géométrique de section de la zone (C) est sensiblement rectangulaire.

7. Couteau inférieur selon la revendication 5, caractérisé par le fait que la forme géométrique de section de la zone (C) est sensiblement trapézoïdale.

8. Couteau inférieur selon l'une des revendications précédentes, caractérisé par une condition en forme d'arc entre les différentes formes géométriques de section de zones voisines (B, C).

9. Couteau inférieur selon l'une des revendications précédentes, caractérisé par le fait que l'épaisseur de paroi (D) d'une lame de couteau (5) formée par deux entailles (7) est prévue, au voisinage de la ligne supérieure (SL), inférieure à 0,15 mm, valant de préférence 0,1 mm.

10. Couteau inférieur selon l'une des revendications précédentes, caractérisé par le fait que la profondeur (T) des entailles (7), depuis la ligne supérieure (SL), vaut au moins le demi-diamètre de la tige profilée (6).

11. Couteau inférieur selon l'une des revendications précédentes, caractérisé par le fait que la tige profilée (6) est formée d'une pièce creuse.
